# EUROPÄISCHE PATENTANMELDUNG

(11) **EP 4 509 695 A1**
(43) Veröffentlichungstag der Anmeldung: **19.02.2025**
(21) Anmeldenummer: 24191735.0
(22) Anmeldetag: 30.07.2024
(51) Int. Cl.: F01C 21/10, F04C 2/10, F04C 14/06, F04C 14/26, F04C 15/00

(54) **GEROTORPUMPE UND MOTOR-PUMPEN-EINHEIT**

(30) Priorität: 18.08.2023 DE 102023122187
(71) Anmelder: Thomas Magnete GmbH, 57562 Herdorf (DE)
(72) Erfinder: Dautry, Etienne, 57567 Daaden (DE); Kretzer, Christian, 57567 Daaden (DE); Kammerl, Louis, 57562 Herdorf (DE)

(57) **Zusammenfassung**

Die Erfindung betrifft eine Gerotorpumpe (1) zum Fördern eines Fluides von einer mit einem Einlass (2) verbundenen Einlasspumpkammer zu einer mit einem Auslass (3) verbundenen Auslasspumpkammer der Gerotorpumpe (1), aufweisend einen drehbaren Außenrotor (4); einen drehbaren Innenrotor (5), welcher radial innerhalb des Außenrotors (4) angeordnet ist; ein Gehäuse (8) mit einem Gehäusedeckel (6) und einem Gehäuseboden (7), zwischen welchen der Außenrotor (4) und der Innenrotor (5) angeordnet sind; und zumindest eine Kompensationsplatte (9, 10, 11), welche jeweils axial zwischen Außenrotor (4) und Innenrotor (5) und dem Gehäusedeckel (6) oder dem Gehäuseboden (7) angeordnet ist, wobei die zumindest eine Kompensationsplatte (9, 10, 11) im Ruhezustand der Gerotorpumpe (1) von dem Außenrotor (4) und dem Innenrotor (5) durch Vorspannung axial beabstandet ist.

## Beschreibung

Die Erfindung betrifft eine Gerotorpumpe zum Fördern eines Fluides und eine Motor-Pumpen-Einheit, welche die Gerotorpumpe aufweist.

Herkömmliche Gerotorpumpen, auch bekannt als "Zahnringpumpe" oder "Eatonpumpe" weisen einen drehbaren Außenrotor und einen drehbaren Innenrotor auf, wobei der Innenrotor radial innerhalb des Außenrotors angeordnet ist. Herkömmlicherweise wird der Innenrotor durch einen Motor angetrieben. Dabei ist der Innenrotor als Zahnrad und der Außenrotor als Zahnring ausgebildet, wobei der Innenrotor und der Außenrotor voneinander verschiedene Drehachsen aufweisen. Dadurch läuft der Außenrotor exzentrisch an einer Außenverzahnung des Innenrotors. Bedingt durch die sich verändernden Volumina zwischen den Zahnlücken zwischen Innenrotor und Außenrotor bilden sich Druckbereiche aus, auch Pumpkammern genannt, mittels welcher das Fluid gefördert wird.

"Fundamentals of Designing Hydraulic Gear Machines" von Jaroslaw Stryczek (ISBN: 978-83-01-21226-1) und "Axial clearance compensation in the gerotor pump" von Jaroslaw Stryczek und Slawomir Bednarczyk aus "the 19th International Conference on Hydraulics and Pneumatics, Prague, September 29 - October 1, 2008" beschreiben herkömmliche Axialkompensation in Gerotorpumpen mittels Kompensationsplatten (engl.: "compensation plates").

Die herkömmlich bekannten Gerotorpumpen haben jedoch den Nachteil, dass Fertigungstoleranzen zu einem sogenannten Axialspalt zwischen Innenrotor und Außenrotor und dem Gehäuse, insbesondere einem Gehäusedeckel oder einem Gehäuseboden, führen. Ein solcher Axialspalt verursacht eine innere Leckage ("Innenleckage") des zu fördernden Fluides, wodurch der Wirkungsgrad der Pumpe fällt. Die vorstehend genannten herkömmlichen Kompensationsplatten haben weiter den Nachteil, dass die Kompensationsplatten im Ruhezustand der Pumpe an Aktivteilen, also an Innenrotor und Außenrotor, mit einer gewissen Kraft anliegen, wodurch die Rotoren beim Anlauf der Pumpe gebremst werden. Dies wird auch als "normally closed" bezeichnet. Dadurch benötigt die Pumpe ein erhöhtes Anlaufmoment und somit eine höhere Leistung. Des Weiteren verursacht der herkömmlich kompensierte Axialspalt insbesondere bei geringeren Temperaturen einen stark fallenden Wirkungsgrad der Pumpe, da das zu fördernde Fluid in der Regel eine höhere Viskosität bei niedrigeren Temperaturen aufweist. Ein Verschleiß der Pumpe, insbesondere durch Reibung zwischen den Rotoren und den Kompensationsplatten, wird ebenfalls nachteilhaft bewirkt.

Es ist Aufgabe der Erfindung, eine Gerotorpumpe bereitzustellen, welche einen Axialspalt verringern kann und gleichzeitig im niedrigen Druckbereich einen hohen Wirkungsgrad und geringen Verschleiß aufweist.

Die Lösung dieser Aufgabe erfolgt durch die Merkmale des unabhängigen Anspruchs. Die Unteransprüche haben vorteilhafte Ausgestaltungen der Erfindung zum Inhalt.

Die Lösung dieser Aufgabe erfolgt insbesondere durch eine Gerotorpumpe gemäß Anspruch 1. Die Gerotorpumpe ist zum Fördern eines Fluides von einer mit einem Einlass verbundenen Einlasspumpkammer zu einer mit einem Auslass verbundenen Auslasspumpkammer der Gerotorpumpe ausgestaltet und geeignet. Dabei weist die Gerotorpumpe einen drehbaren Außenrotor und einen drehbaren Innenrotor auf. Der Innenrotor ist radial innerhalb des Außenrotors angeordnet. Die Gerotorpumpe weist außerdem ein Gehäuse mit einem Gehäusedeckel und einem Gehäuseboden auf. Der Außenrotor und der Innenrotor sind zwischen dem Gehäusedeckel und dem Gehäuseboden angeordnet. Des Weiteren weist die Gerotorpumpe zumindest eine Kompensationsplatte auf, welche jeweils axial zwischen Außenrotor und Innenrotor und dem Gehäusedeckel oder dem Gehäuseboden angeordnet ist. Beispielsweise weist die Gerotorpumpe mindestens eine Kompensationsplatte, welche axial zwischen Außenrotor und Innenrotor und dem Gehäusedeckel angeordnet ist, und/oder mindestens eine Kompensationsplatte auf, welche axial zwischen Außenrotor und Innenrotor und dem Gehäuseboden angeordnet ist. Dabei ist die zumindest eine Kompensationsplatte im Ruhezustand der Gerotorpumpe von dem Außenrotor und dem Innenrotor durch Vorspannung axial beabstandet.

Dadurch, dass die zumindest eine Kompensationsplatte mittels Vorspannung im Ruhezustand der Gerotorpumpe von dem Außenrotor und dem Innenrotor beabstandet ist, kann ein Verschleiß der Pumpe verringert werden und ein Wirkungsgrad der Pumpe auch in niedrigen Druckbereichen verbessert werden. Dies wird auch als "normally open" bezeichnet.

In den nachstehenden Erläuterungen sind Begriffe wie "die Rotoren" als zusammenfassend für "Innenrotor und Außenrotor" zu verstehen. Des Weiteren ist vorstehend und nachstehend ein Element, welches beispielsweise "zwischen Innenrotor und Außenrotor und dem Gehäuse(deckel/boden) angeordnet ist" als ein Element zu verstehen, welches zwischen dem Gehäuse(deckel/boden) und dem Innenrotor und/oder zwischen dem Gehäuse(deckel/boden) und dem Außenrotor angeordnet ist, insbesondere bezüglich der Axialrichtung.

In einer vorteilhaften Ausgestaltung weist die Gerotorpumpe, als die zumindest eine Kompensationsplatte, eine obere Kompensationsplatte und/oder eine untere Kompensationsplatte auf. Dabei ist die obere Kompensationsplatte axial zwischen Außenrotor und Innenrotor und dem Gehäusedeckel angeordnet. Die untere Kompensationsplatte ist dabei axial zwischen Außenrotor und Innenrotor und dem Gehäuseboden angeordnet. Vorzugsweise weist die Gerotorpumpe nur die obere Kompensationsplatte auf. Alternativ dazu weist die Gerotorpumpe nur die untere Kompensationsplatte auf. Weiter alternativ dazu weist die Gerotorpumpe sowohl die obere Kompensationsplatte als auch die untere Kompensationsplatte auf.

In einer vorteilhaften Ausgestaltung der Erfindung weist die Gerotorpumpe zumindest ein Federelement auf, welches die obere Kompensationsplatte axial zum Gehäusedeckel vorspannt und/oder welches die untere Kompensationsplatte axial zum Gehäuseboden vorspannt. Hierdurch wird die zumindest eine Kompensationsplatte derart vorgespannt, dass sie im Ruhezustand der Gerotorpumpe von dem Außenrotor und dem Innenrotor axial beabstandet ist ("normally open").

Das Federelement ist vorzugsweise eine Schraubenfeder. Vorteilhafterweise weist die zumindest eine Kompensationsplatte zumindest eine Haltestruktur für das jeweilige Federelement auf. Beispielsweise weist die zumindest eine Kompensationsplatte zumindest eine Aussparung ("Federelement-Aussparung") für das zumindest ein Federelement als Schraubenfeder auf, in welcher ein Ende der Schraubenfeder aufgenommen ist. Alternativ oder zusätzlich dazu weist die Kompensationsplatte als Haltestruktur eine Haltenase auf, welche jeweils ein Ende einer Blattfeder aufnehmen und klemmend halten kann. Dadurch ist ermöglicht, dass das zumindest eine Federelement radial von der Kompensationsplatte gehalten wird.

In einer vorteilhaften Ausgestaltung, in welcher die Gerotorpumpe die obere Kompensationsplatte und die untere Kompensationsplatte aufweist, ist das zumindest eine Federelement axial zwischen der oberen und der unteren Kompensationsplatte angeordnet. Mit anderen Worten ist das Federelement axial zwischen der oberen und unteren Kompensationsplatte eingeklemmt und spannt diese in axialer Richtung vor. Das Federelement erstreckt sich dabei axial von der oberen zur unteren Kompensationsplatte und ist mit beiden in vorzugsweise direktem Kontakt.

Vorteilhafterweise weist die zumindest eine Kompensationsplatte zumindest eine Einlassdurchgangsbohrung auf, welche mit dem Einlass fluidverbunden ist. Des Weiteren weist die zumindest eine Kompensationsplatte zumindest eine Auslassdurchgangsbohrung auf, welche mit dem Auslass fluidverbunden ist. Dadurch kann ein Druckausgleich zwischen einer Gehäuseseite und einer Rotorseite der Kompensationsplatte stattfinden. Demzufolge lassen sich auch Fertigungstoleranzen der Gerotorpumpe ausweiten, wodurch die Herstellung vereinfacht wird.

In einer vorteilhaften Ausführungsform weist die zumindest eine Kompensationsplatte zumindest eine erste Nut auf, welche auf einer gehäusedeckelseitigen Stirnfläche oder auf einer gehäusebodenseitigen Stirnfläche der Kompensationsplatte zumindest entlang eines Umfangs der Kompensationsplatte verläuft. Diese vorgenannte Nut fördert vorteilhafterweise den Druckausgleich zwischen der Gehäuseseite und der Rotorseite der Kompensationsplatte. Durch den vorgenannten Druckausgleich wird vorteilhafterweise eine auf die Kompensationsplatte wirkende Axialdruckkraft verringert beziehungsweise minimiert.

Vorteilhafterweise weist die obere Kompensationsplatte die erste Nut auf der gehäusedeckelseitigen Stirnfläche auf. Weiter vorteilhafterweise weist die untere Kompensationsplatte die erste Nut auf der gehäusebodenseitigen Stirnfläche auf. Alternativ oder zusätzlich dazu weist die untere Kompensationsplatte eine erste Nut auf der gehäusedeckelseitigen Stirnfläche auf und/oder weist die obere Kompensationsplatte eine erste Nut auf der gehäusebodenseitigen Stirnfläche auf. In einem beispielhaften Fall, in welchem zumindest eine der Kompensationsplatten erste Nuten auf beiden (gehäusebodenseitig/gehäusedeckelseitig) ihrer Stirnflächen aufweist, können diese durch eine axiale Nut miteinander fluidverbunden sein.

Vorteilhafterweise ist die zumindest eine Nut in zumindest einem radialen Abschnitt der Kompensationsplatte(n) radial vom Umfang zur radialen Mitte der Kompensationsplatte ausgebildet. Mit anderen Worten verläuft die Nut vorteilhafterweise vom Umfang zur radialen Mitte der Kompensationsplatte in zumindest einem radialen Abschnitt der Kompensationsplatte. Dadurch wird vorteilhafterweise ermöglicht, dass das Fluid, welches in die vorstehend erwähnte Nut der Kompensationsplatte gelangt, zu einer Welle und somit zurück zum Innenrotor oder zum Außenrotor gelangen kann. Die jeweilige(n) Nut(en) kann/können auch jeweils in mehreren radialen Abschnitten der entsprechenden Kompensationsplatte(n) zur radialen Mitte derselben verlaufen, beispielsweise an gegenüberliegenden radialen Abschnitten mit Bezug auf die radiale Mitte.

In einer vorteilhaften Ausgestaltung der Gerotorpumpe weist diese die obere Kompensationsplatte und die untere Kompensationsplatte auf, wobei die erste Nut der oberen Kompensationsplatte auf der gehäusedeckelseitigen Stirnfläche und die erste Nut der unteren Kompensationsplatte auf der gehäusebodenseitigen Stirnfläche verläuft. Mit anderen Worten weisen beide der oberen und der unteren Kompensationsplatten die erste Nut auf ihren gehäuseseitigen Stirnflächen, im Gegensatz zu ihren rotorseitigen Stirnflächen, auf.

Die erste Nut hat insbesondere einen Vorteil, dass ein Spalt zwischen der Kompensationsplatte und dem Gehäuse (Gehäuseboden oder Gehäusedeckel) durch den vorgenannten Druckausgleich verringert wird, selbst bei hohen Fluidrücken. Des Weiteren kann eine Leckage von Fluid zurück zu den Rotoren geführt werden.

Vorteilhafterweise weist die zumindest eine Kompensationsplatte zumindest eine Pumpkammernut auf. Die jeweilige Pumpkammernut verläuft dabei auf einer rotorseitigen Stirnfläche der jeweiligen Kompensationsplatte und definiert zusammen mit Zwischenräumen zwischen Innenrotor und Außenrotor die Einlasspumpkammer oder die Auslasspumpkammer. Vorteilhafterweise weist die jeweilige Kompensationsplatte eine erste Pumpkammernut für die Einlasspumpkammer und eine zweite Pumpkammernut für die Auslasspumpkammer auf. Vorteilhafterweise weist jede der Kompensationsplatten die vorgenannte erste und die vorgenannte zweite Pumpkammernut auf.

Weiter vorteilhafterweise weist die Gerotorpumpe zumindest eine Kompensationsdichtung auf. Die zumindest eine Kompensationsdichtung ist auf einer gehäusedeckelseitigen oder einer gehäusebodenseitigen Stirnfläche der zumindest einen Kompensationsplatte angeordnet. Die jeweilige Kompensationsdichtung schließt eine Kompensationsfläche ein, welche der Pumpkammernut axial gegenüberliegt. Dabei ist eine von der Pumpkammernut eingeschlossene Fläche kleiner als die vorgenannte Kompensationsfläche. Durch die unterschiedlichen (direkt) gegenüberliegenden Flächengrößen, an welche Fluid durch die Einlass-/Auslass-Durchgangsbohrungen mit gleichem Druck gelangt, entsteht eine gerichtete Kraft, welche der Vorspannung entgegenwirkt und die Kompensationsplatte(n) zur Rotorseite drückt, wodurch der Axialspalt im Betrieb der Pumpe verringert wird.

Die Pumpkammernut erzeugt insbesondere eine Druckfläche, welche beim Betrieb der Pumpe größer sein kann, als die Pumpkammernut. In einem solchen Fall ist vorzugsweise die von der Pumpkammernut erzeugte Druckfläche kleiner als die vorgenannte Kompensationsfläche. Mit anderen Worten ist die vorgenannte Kompensationsfläche zumindest größer als die Pumpkammernut, bevorzugt größer als die durch die Pumpkammernut erzeugte Druckfläche.

Die Kompensationsdichtung umschließt insbesondere jeweils die Einlassdurchgangsbohrung(en) oder die Auslassdurchgangsbohrung(en).

In einem Beispiel der Gerotorpumpe weist die Gerotorpumpe vier solcher Kompensationsdichtungen auf, nämlich zwei auf der oberen Kompensationsplatte und zwei auf der unteren Kompensationsplatte. Jede dieser Kompensationsdichtungen liegt einer Pumpkammernut der jeweiligen Kompensationsplatte axial gegenüber. Dadurch, dass die von der Pumpkammernut eingeschlossene Fläche oder ihre erzeugte Druckfläche kleiner als die Kompensationsfläche der Kompensationsdichtung ist, entsteht eine gerichtete Kraft, welche den Abstand zwischen der zumindest einen Kompensationsplatte und dem Außenrotor oder dem Innenrotor verringert. Dadurch wird der Axialspalt während des Betriebs der Pumpe, insbesondere bei höheren Drücken, verringert, wodurch der Wirkungsgrad steigt. Beim Herunterfahren der Pumpe, bis zum Ruhezustand, wird die gerichtete Kraft schwächer, sodass der "normally open" Zustand wieder eintritt. Mit anderen Worten wird der Axialspalt durch hydraulischen Druck verkleinert.

Die Erfindung betrifft außerdem eine Motor-Pumpen-Einheit. Die Motor-Pumpen-Einheit weist eine Gerotorpumpe gemäß einem der vorstehenden bevorzugten Ausgestaltungen auf. Des Weiteren weist die Motorpumpeneinheit einen Motor auf, welcher vorzugsweise mit dem Innenrotor verbunden ist und eingerichtet ist, den Innenrotor zum Betreiben der Gerotorpumpe zu rotieren. Der Motor ist insbesondere mittels einer Welle mechanisch mit dem Innenrotor verbunden. Die Motorpumpeneinheit weist einen erhöhten Wirkungsgrad und einen geringen Verschleiß auf. Alternativ dazu ist der Motor mit dem Außenrotor der Gerotorpumpe verbunden und betreibt diesen.

Die Gerotorpumpe und die Motorpumpeneinheit gemäß der vorliegenden Erfindung weisen außerdem die folgenden Vorteile auf. Der (volumetrischer) Wirkungsgrad ist erhöht, der Verschleiß ist verringert, das Anlaufmoment ist verringert, der Betrieb der Pumpe ist bei niedrigen Temperaturen bzw. höherer Viskosität des Fluides effizienter und der Leistungsbedarf ist verringert. Des Weiteren kann der Gerotor bei höheren Drücken betrieben werden. Eine Aufweitung der Fertigungstoleranzen ist außerdem ebenfalls möglich.

Weitere Einzelheiten, Vorteile und Merkmale der vorliegenden Erfindung ergeben sich aus nachfolgender Beschreibung von Ausführungsbeispielen anhand der Zeichnung. Es zeigt:
Fig. 1 eine schematische Querschnittsansicht einer Gerotorpumpe gemäß einer Ausführungsform der vorliegenden Erfindung;
Fig. 2 eine perspektivische Ansicht einer Kompensationsplatte der Gerotorpumpe gemäß der Ausführungsform der vorliegenden Erfindung;
Fig. 3 eine schematische Schnittansicht der Gerotorpumpe gemäß der Ausführungsform der vorliegenden Erfindung; und
Fig. 4 ein schematisches Blockdiagram einer Motorpumpeneinheit gemäß einer weiteren Ausführungsform der vorliegenden Erfindung.

Figur 1 zeigt eine schematische Querschnittansicht einer Gerotorpumpe 1 gemäß einer ersten Ausführungsform der vorliegenden Erfindung.

Die Gerotorpumpe 1 ist zum Fördern eines Fluides von einer mit einem Einlass 2 verbundenen Einlasspumpkammer zu einer mit einem Auslass 3 verbundenen Auslasspumpkammer der Gerotorpumpe 1 eingerichtet und ausgestaltet.

In Figur 1 zeigen Pfeile 28 den beispielhaften Fluidfluss zur Erläuterung. Die Gerotorpumpe 1 weist einen drehbaren Außenrotor 4 und einen drehbaren Innenrotor 5 auf, wobei der Innenrotor 5 radial innerhalb des Außenrotors 4 angeordnet ist. Eine Radialrichtung 26 ist in Figur 1 dargestellt. Der Innenrotor 5 ist mit einer Welle 25 verbunden, welche den Innenrotor 5 beim Betrieb der Pumpe 1 antreibt. Ein Ruhezustand ist definiert als kein durch die Welle 25 angelegtes Drehmoment.

Des Weiteren weist die Gerotorpumpe 1 ein Gehäuse 8 mit einem Gehäusedeckel 6 und einem Gehäuseboden 7 auf, wobei der Innenrotor 5 und der Außenrotor 4 axial zwischen dem Gehäusedeckel 7 und dem Gehäuseboden 7 angeordnet sind. In Figur 1 ist eine Axialrichtung 27 eingezeichnet.

Die Gerotorpumpe 1 weist in der vorliegenden Ausführungsform zwei Kompensationsplatten 9 auf. Dabei weist die Gerotorpumpe 1 eine obere Kompensationsplatte 10 zwischen Außenrotor 4 und Innenrotor 5 und dem Gehäusedeckel 6 sowie eine untere Kompensationsplatte 11 zwischen Außenrotor 4 und Innenrotor 5 und dem Gehäuseboden 7 auf. Die Gerotorpumpe 1 der vorliegenden Erfindung ist jedoch nicht darauf beschränkt, sondern kann nur die obere Kompensationsplatte 10 oder nur die untere Kompensationsplatte 11 aufweisen.

Die Kompensationsplatten 10, 11 werden durch Federelemente 12, hier Schraubenfedern, vorgespannt. Dabei wird die obere Kompensationsplatte 10 zum Gehäusedeckel 6 hin vorgespannt und die untere Kompensationsplatte 11 zum Gehäuseboden 7 vorgespannt. In einem beispielhaften Fall, in welchem nur eine der Kompensationsplatten 10, 11 vorhanden ist, liegt das Federelement 12 am entsprechend gegenüberliegenden Gehäusedeckel 6 oder Gehäuseboden 7 an.

Die Federelemente 12 verursachen, dass die Kompensationsplatten 10, 11 im Ruhezustand der Gerotorpumpe 1 von dem Außenrotor 4 und dem Innenrotor 5 durch die Vorspannung der Federelemente 12 axial beabstandet sind. Dadurch wird die Reibung zwischen den Kompensationsplatten 10, 11 und den Rotoren 4, 5 verringert, sodass die Gerotorpumpe 1 ein geringes Anlaufmoment benötigt.

Die Federelemente 12 bewirken den vorgenannten axialen Abstand zwischen den Kompensationsplatten 10, 11 (bzw. der jeweiligen Kompensationsplatte 10, 11 zum gegenüberliegenden Gehäuseboden 7 oder Gehäusedeckel 6) insbesondere im Ruhezustand der Gerotorpumpe 1. Beim Betrieb der Gerotorpumpe 1, insbesondere bei höheren Drücken, werden die Kompensationsplatten 10, 11 durch das unter Druck stehende Fluid aufeinander zu gedrückt. Mit anderen Worten, wird beim Betrieb der Gerotorpumpe 1 die obere Kompensationsplatte 10 zum Gehäuseboden 7 und/oder die untere Kompensationsplatte 11 zum Gehäusedeckel 6 gedrückt. Dies wird nachstehend erläutert.

Figur 2 zeigt eine perspektivische Ansicht einer Kompensationsplatte 9 der Gerotorpumpe 1 gemäß der vorliegenden Ausführungsform. Die Figur 2 zeigt insbesondere die obere Kompensationsplatte 10, wobei die nachstehenden Erläuterungen alternativ oder zusätzlich dazu die untere Kompensationsplatte 11 (insbesondere mit Bezug auf die Axialrichtung 27 umgedreht) beschreiben können. Des Weiteren betreffen die vorangehenden und nachstehenden Erläuterungen eine Rekuperations-Gerotorpumpe, welche bidirektional betrieben werden kann. Die Erfindung kann jedoch gleichermaßen für eine unidirektionale Gerotorpumpe angewandt werden. Dabei wird die Axialkompensation vorzugsweise nur auf einer Seite aus Hochdruckseite oder Niederdruckseite, insbesondere nur auf der Hochdruckseite, durchgeführt. Mit anderen Worten kann dabei nur die linke Hälfte der in Figur 1 dargestellten Gerotorpumpe 1 die beschriebenen Strukturen aufweisen, während die rechte Hälfte (Niederdruckseite beziehungsweise Tankdruckseite) gemäß einer üblichen Gerotorpumpe ausgestaltet sein kann. Dabei kann die in Figur 2 dargestellte Kompensationsplatte 10 ebenfalls in etwa bezüglich Ihres Umfangs halbiert werden. Mit anderen Worten, anstelle von einer dargestellten 360° Ausgestaltung (kreisförmig), kann die Kompensationsplatte 10 in etwa 160° oder mehr, bevorzugt in etwa 180° oder mehr, weiter bevorzugt 190° oder mehr, bevorzugt nicht mehr als 270° umfassen (teilkreisförmig). Natürlich kann auch eine andere geometrische Form als kreisförmig gewählt werden, in Abhängigkeit von den Vorgaben.

Wie aus Figur 2 ersichtlich weist die Kompensationsplatte 10 eine Stirnfläche 16 auf. Mit Bezug auf die obere Kompensationsplatte 10 ist die Stirnfläche 16 eine gehäusedeckelseitige Stirnfläche 16 (vergleiche Figur 1). Die Kompensationsplatte 10 weist eine Nut 15 auf, welche auf der gehäusedeckelseitigen Stirnfläche 16 entlang eines Umfangs 18 der Kompensationsplatte 10 verläuft. Wie ein Vergleich der Figur 2 mit der Figur 1 zeigt weist die untere Kompensationsplatte 11 die erste Nut 15 auf einer gehäusebodenseitigen Stirnfläche 17 auf. Wie des Weiteren an Figur 2 erkennbar verläuft die Nut 15 in einem radialen Abschnitt 19 der Kompensationsplatte 10 radial vom Umfang 18 zur radialen Mitte 20 der Kompensationsplatte 10. Die in Figur 1 dargestellte Welle 25 erstreckt sich durch die radiale Mitte 20 der Kompensationsplatte 10.

Dadurch wird ermöglicht, dass unter Druck stehendes Fluid, welches in einem Bereich zwischen der oberen Kompensationsplatte 10 und dem Gehäusedeckel 6 oder zwischen der unteren Kompensationsplatte 11 und dem Gehäuseboden 7 gelangt, zurück zur Welle 25 und somit zurück zum Innenrotor 5 oder Außenrotor 4 gelangen kann. Dabei kann die radiale Mitte 20 der Kompensationsplatte 10 die Welle 25 mit Spielpassung aufnehmen, sodass Fluid durch die radiale Mitte 20 (radial) zwischen Welle 25 und Kompensationsplatte 10 in Axialrichtung 27 fließen kann.

Des Weiteren weist die Kompensationsplatte 10 in der vorliegenden Ausführungsform zwei Einlassdurchgangsbohrungen 13 auf, welche mit dem Einlass 2 fluidverbunden sind. Des Weiteren weist die Kompensationsplatte 10 vorliegend zwei Auslassdurchgangsbohrungen 14 auf, welche mit dem Auslass 3 fluidverbunden sind.

Eine in Figur 2 dargestellte Aussparung 29 der Kompensationsplatte 10 ist eingerichtet, einen Sperrstift (nicht dargestellt) aufzunehmen, welcher verhindert, dass die Kompensationsplatte 10 beim Betrieb der Pumpe 1 mitrotiert wird.

In Figur 2 sind außerdem Federelement-Aussparungen 40 dargestellt, welche jeweils ein Federelement 12 aufnehmen.

Die Kompensationsplatte(n) 10 (obere und/oder untere) kann außerdem mehrere der vorstehend beschriebenen Nuten 15 aufweisen, beispielsweise eine auf jeder der Stirnflächen 16, 17 der Kompensationsplatte(n) 10. In einem solchen beispielhaften Fall können die beiden Nuten 15 durch zumindest eine axial verlaufende Nut der Kompensationsplatte(n) 10 fluidverbunden sein. Dadurch kann vorteilhafterweise ein Druckausgleich zwischen beiden Seiten der Kompensationsplatte(n) 10 erreicht werden, sodass axiale Druckkräfte auf diese verringert beziehungsweise minimiert werden.

In Figur 1 sind die Einlassdurchgangsbohrungen 13 und die Auslassdurchgangsbohrungen 14 gestrichelt für die obere Kompensationsplatte 10 dargestellt.

Figur 3 zeigt eine schematische Schnittansicht der Gerotorpumpe 1 gemäß der vorliegenden Ausführungsform. Die Schnittansicht der Figur 3 zeigt insbesondere eine Draufsicht entlang der Axialrichtung 27 mit transparentem Gehäusedeckel 6.

Wie aus der Figur 3 ersichtlich weist die Gerotorpumpe 1 gemäß der vorliegenden Ausführungsform eine Pumpkammernut 21 für die Einlasspumpkammer und eine Pumpkammernut 21 für die Auslasspumpkammerauf. Diese Pumpkammernuten 21 sind in der rotorseitigen Stirnfläche 22 der Kompensationsplatte 10 gebildet (gestrichelt dargestellt). Die untere Kompensationsplatte 11 kann ebenfalls diese Pumpkammernuten 21 aufweisen. Die Pumpkammernuten 21 definieren zusammen mit Zwischenräumen zwischen Innenrotor 5 und Außenrotor 4 die Einlasspumpkammer und die Auslasspumpkammer (jeweils).

Wie das Schnittbild der Figur 1 zeigt sind diese Pumpkammernuten 21 axial gegenüber, insbesondere axial direkt gegenüber, von Kompensationsdichtungen 23 (bzw. deren eingeschlossenen Flächen) angeordnet. Die Kompensationsdichtungen 23, welche in Figur 3 dargestellt sind, schließen Kompensationsflächen ein, welche den entsprechenden Pumpkammernuten 21 axial gegenüberliegen. Die Kompensationsfläche, welche von der Kompensationsdichtung 23 eingeschlossen wird, und die Pumpkammernut 21 sind durch die entsprechenden Einlassdurchgangsbohrungen 13 oder Auslassdurchgangsbohrungen 14 fluidverbunden.

Das unter Druck stehende Fluid fließt von der Einlasspumpkammer (von der entsprechenden Pumpkammernut 21) durch die Einlassdurchgangsbohrung 13 in einen von der Kompensationsdichtung 23 eingeschlossenen Kompensationsraum 30 im Gehäusedeckel 6 oder im Gehäuseboden 7. Dieser ist in Figur 1 dargestellt.

Wie insbesondere ein Vergleich der Figur 1 mit der Figur 3 zeigt ist die Kompensationsfläche, welche von der Kompensationsdichtung 23 eingeschlossen wird, größer als eine von der Pumpkammernut 21 eingeschlossene Fläche. Da das Fluid in der Pumpkammernut 21 den gleichen Druck aufweist wie das Fluid in dem Kompensationsraum 30, und die Kompensationsfläche größer ist als die von der Pumpkammernut 21 eingeschlossene Fläche ist, übt das unter Druck stehende Fluid eine größere Kraft auf die Kompensationsfläche aus als auf die Pumpkammernut 21 (P = F/A; F=P*A). Somit ergibt sich eine Gesamtkraft, welche der Vorspannung durch die Federelemente 12 entgegenwirkt.

Mit anderen Worten werden die Kompensationsplatten 10, 11 beim Betrieb der Pumpe 1 axial zum Innenrotor 5 und zum Außenrotor 4 gedrückt, wodurch der Axialspalt bei höheren Drücken verringert wird. Dadurch steigt der Wirkungsgrad der Gerotorpumpe 1 für höhere Drücke. Bei geringeren Drücken wird durch die Vorspannung der Kompensationsplatten 10, 11 die viskose Reibung verringert und somit ein Anlaufmoment der Gerotorpumpe 1 ebenfalls verringert. Diese Vorteile werden insbesondere durch geeignetes Anpassen der Kompensationsfläche erzielt.

Figur 4 zeigt ein schematisches Blockdiagram einer Motorpumpeneinheit 100 gemäß einer Ausführungsform der vorliegenden Erfindung.

Die Motorpumpeneinheit 100 weist einen Motor 101 und eine Gerotorpumpe 1 gemäß der vorliegenden Erfindung auf. Der Motor 101 ist eingerichtet, den Innenrotor 5 zum Betreiben der Gerotorpumpe 1 zu rotieren. Dabei ist der Motor 101 mittels der Welle 25 (siehe außerdem Figur 1) mechanisch mit dem Innenrotor 5 verbunden. Die Motorpumpeneinheit 100 weist einen besonders guten Wirkungsgrad und eine besonders hohe Lebensdauer auf.

Neben der vorstehend schriftlichen Beschreibung der Erfindung wird zur ergänzenden Offenbarung hiermit explizit auf die zeichnerische Darstellung der Erfindung in den Figuren Bezug genommen.

### Bezugszeichenliste

- 1: Gerotorpumpe
- 2: Einlass
- 3: Auslass
- 4: Außenrotor
- 5: Innenrotor
- 6: Gehäusedeckel
- 7: Gehäuseboden
- 8: Gehäuse
- 9: Kompensationsplatte
- 10: obere Kompensationsplatte
- 11: untere Kompensationsplatte
- 12: Federelement
- 13: Einlassdurchgangsbohrung
- 14: Auslassdurchgangsbohrung
- 15: Nut
- 17: Stirnfläche
- 18: Umfang
- 19: radialer Abschnitt
- 20: radiale Mitte
- 21: Pumpkammernut
- 22: rotorseitige Stirnfläche
- 23: Kompensationsdichtung
- 25: Welle
- 26: Radialrichtung
- 27: Axialrichtung
- 28: Fluidfluss
- 29: Aussparung
- 30: Kompensationsraum
- 40: Federelement-Aussparung

## Patentansprüche

1. Gerotorpumpe (1) zum Fördern eines Fluides von einer mit einem Einlass (2) verbundenen Einlasspumpkammer zu einer mit einem Auslass (3) verbundenen Auslasspumpkammer der Gerotorpumpe (1), aufweisend:
einen drehbaren Außenrotor (4);
einen drehbaren Innenrotor (5), welcher radial innerhalb des Außenrotors (4) angeordnet ist;
ein Gehäuse (8) mit einem Gehäusedeckel (6) und einem Gehäuseboden (7), zwischen welchen der Außenrotor (4) und der Innenrotor (5) angeordnet sind; und
zumindest eine Kompensationsplatte (9, 10, 11), welche jeweils axial zwischen Außenrotor (4) und Innenrotor (5) und dem Gehäusedeckel (6) oder dem Gehäuseboden (7) angeordnet ist, wobei
die zumindest eine Kompensationsplatte (9, 10, 11) im Ruhezustand der Gerotorpumpe (1) von dem Außenrotor (4) und dem Innenrotor (5) durch Vorspannung axial beabstandet ist.

2. Gerotorpumpe (1) gemäß Anspruch 1, aufweisend, als die zumindest eine Kompensationsplatte (9, 10, 11), eine obere Kompensationsplatte (10), welche axial zwischen Außenrotor (4) und Innenrotor (5) und dem Gehäusedeckel (6) angeordnet ist, und/oder eine untere Kompensationsplatte (11), welche axial zwischen Außenrotor (4) und Innenrotor (5) und dem Gehäuseboden (7) angeordnet ist.

3. Gerotorpumpe (1) gemäß Anspruch 2, aufweisend zumindest ein Federelement (12), welches die obere Kompensationsplatte (10) axial zum Gehäusedeckel (6) vorspannt und/oder welches die untere Kompensationsplatte (11) axial zum Gehäuseboden (7) vorspannt.

4. Gerotorpumpe (1) gemäß Anspruch 3, aufweisend die obere Kompensationsplatte (10) und die untere Kompensationsplatte (11), wobei das zumindest eine Federelement (12) axial zwischen der oberen und der unteren Kompensationsplatte (10, 11) angeordnet ist.

5. Gerotorpumpe (1) gemäß einem der vorherigen Ansprüche, wobei die zumindest eine Kompensationsplatte (9, 10, 11) zumindest eine Einlassdurchgangsbohrung (13), welche mit dem Einlass (2) fluidverbunden ist, und zumindest eine Auslassdurchgangsbohrung (14) aufweist, welche mit dem Auslass (3) fluidverbunden ist.

6. Gerotorpumpe (1) gemäß einem der vorherigen Ansprüche, wobei die zumindest eine Kompensationsplatte (9, 10, 11) zumindest eine erste Nut (15) aufweist, welche auf einer gehäusedeckelseitigen Stirnfläche (16) oder einer gehäusebodenseitigen Stirnfläche (17) zumindest entlang eines Umfangs (18) der Kompensationsplatte (9, 10, 11) verläuft.

7. Gerotorpumpe (1) gemäß Anspruch 6, wobei die zumindest eine erste Nut (15) in zumindest einem radialen Abschnitt (19) der Kompensationsplatte (9, 10, 11) radial vom Umfang (18) zur radialen Mitte (20) der Kompensationsplatte (9, 10, 11) verläuft.

8. Gerotorpumpe (1) gemäß einem der vorherigen Ansprüche, wobei die zumindest eine Kompensationsplatte (9, 10, 11) zumindest eine Pumpkammernut (21) aufweist, welche auf einer rotorseitigen Stirnfläche (22) verläuft und welche zusammen mit Zwischenräumen zwischen Innenrotor (5) und Außenrotor (4) die Einlasspumpkammer oder die Auslasspumpkammer definiert.

9. Gerotorpumpe (1) gemäß Anspruch 8, aufweisend zumindest eine Kompensationsdichtung (23), welche auf einer gehäusedeckelseitigen oder einer gehäusebodenseitigen Stirnfläche (16, 17) der zumindest einen Kompensationsplatte (9) angeordnet ist und eine Kompensationsfläche einschließt, welche der Pumpkammernut (21) axial gegenüberliegt, wobei eine von der Pumpkammernut (21) eingeschlossene Fläche kleiner als die Kompensationsfläche ist.

10. Motor-Pumpen-Einheit (100) aufweisend:
eine Gerotorpumpe (1) gemäß einem der vorherigen Ansprüche; und einen Motor (101), welcher mit dem Innenrotor (5) verbunden ist und eingerichtet ist, den Innenrotor (5) zum Betreiben der Gerotorpumpe (1) zu rotieren.
